# EUROPÄISCHE PATENTSCHRIFT

(11) **EP 2 476 345 B1**
(45) Veröffentlichungstag und Bekanntmachung des Hinweises auf die Patenterteilung: **23.07.2014**
(21) Anmeldenummer: 12000241.5
(22) Anmeldetag: 17.01.2012
(51) Int. Cl.: A47C 17/12

(54) **Sitz-/Liegermöbel und Beschlaganordnung**
Seat or lounger and fitting device
Meuble destiné à s'assoir/s'allonger et agencement d'armature

(30) Priorität: 17.01.2011 DE 102011008726
(43) Veröffentlichungstag der Anmeldung: 18.07.2012
(73) Patentinhaber: himolla Polstermöbel GmbH, 84416 Taufkirchen / Vils (DE)
(72) Erfinder: Glasl, Josef, 84416 Taufkirchen / Vils (DE)
(74) Vertreter: Manitz, Finsterwald & Partner GbR

(56) Entgegenhaltungen:
- DE-U1-202005 014 017
- DE-U1-202005 015 186
- DE-U1-202005 018 701
- US-A- 3 069 699

## Beschreibung

Die vorliegende Erfindung betrifft ein Sitz-/Liegemöbel, insbesondere Schlafsofa, mit einer Sitz-/ Liegefläche und wenigstens einem verstellbaren Lehnenelement. Ferner betrifft die Erfindung eine Beschlaganordnung zum Verstellen eines an einem Sitz-/Liegemöbel angeordneten Lehnenelements.

Sitz-/Liegemöbel mit verstellbaren Lehnenelementen sind grundsätzlich bekannt, bspw. die DE 20 2005 015186, DE 20 2005 014017, US 3 069 699 und die DE 20 2005 018701.

Es ist die Aufgabe der Erfindung, ein Sitz-/Liegemöbel der eingangs genannten Art zu schaffen, das auf möglichst einfache Weise verstellbar und gleichzeitig vielseitig einsetzbar ist, sowie eine Beschlaganordnung zum Verstellen eines Lehnenelements eines Sitz-/Liegemöbels bereitzustellen.

Die Lösung der Aufgabe erfolgt durch ein Sitz-/Liegemöbel mit den Merkmale des Anspruchs 1 und insbesondere durch ein Sitz-/Liegemöbel, insbesondere Schlafsofa, mit einer Sitz-/Liegefläche und wenigstens einem Lehnenelement, das zwischen einer Sitzposition und einer Liegeposition verstellbar ist, wobei das Lehnenelement in der Sitzposition einen Teilabschnitt der Sitz-/Liegefläche überdeckt und in der Liegeposition den Teilabschnitt freigibt, und wobei das Lehnenelement sowohl in der Sitzposition als auch in der Liegeposition an einem Grundgestell gelagert ist. Das oder die Lehnenelemente können insbesondere als Armlehne und/oder als Rückenlehne ausgebildet sein.

Das erfindungsgemäße Sitz-/Liegemöbel zeichnet sich dadurch aus, dass das oder die Lehnenelemente in beiden Verstellpositionen an dem Grundgestell gelagert sind und somit beim Verstellen in die Liegeposition keinen separaten Aufbewahrungsraum beanspruchen. Zudem weist das Sitz-/Liegemöbel einen hohen Benutzungskomfort auf, da durch die Lagerung der Lehnenelemente am Grundgestell ein unbeabsichtigtes Verschieben oder Herunterfallen der Lehnenelemente weitgehend ausgeschlossen ist.

Gemäß einer bevorzugten Ausführungsform der Erfindung ist eine Mehrzahl von, insbesondere auf unterschiedliche Weise verstellbaren, Lehnenelementen vorgesehen, die in der Sitzposition eine rechteckige Sitzfläche und in der Liegeposition eine rechteckige Liegefläche begrenzen, wobei die Liegefläche sowohl eine größere Breite als auch eine größere Länge als die Sitzfläche aufweist. Dadurch lassen sich die Sitzfläche und die Liegefläche optimal an die jeweilige Nutzungsart anpassen. So ist es beispielsweise möglich, in der Liegeposition die maximale Breite der Sitz-/Liegefläche auszunutzen und diese in der Sitzposition auf ein als komfortable Sitztiefe empfundenes Maß zu reduzieren.

Bevorzugt ist das Lehnenelement längs einer nicht-geradlinigen, bevorzugt kreisförmigen Bahn parallel zur Sitz-/Liegefläche und unter Beibehaltung seiner Orientierung relativ zur Sitz-/Liegefläche zumindest in der Sitzposition und in der Liegeposition, bevorzugt auch während des Verstellvorgangs, bewegbar. Das Lehnenelement wird also effektiv zwischen der Sitzposition und der Liegeposition versetzt oder verschoben, wobei jedoch die während des Verstellvorgangs beschriebene Bahn nicht linear ist, sondern beispielsweise einen Kreisbogen beschreibt. Ein versehentliches Verstellen des Lehnenelementes wird dadurch vermieden. Eine derartige Verstellung kann insbesondere für eine Armlehne vorgesehen werden.

Gemäß einer weiteren vorteilhaften Ausführungsform ist das Lehnenelement um eine horizontale Schwenkachse verschwenkbar, wobei bevorzugt der Schwenkwinkel 90° oder 180° beträgt. Hierbei gibt das Lehnenelement durch einfaches Umklappen den zuvor überdeckten Teilabschnitt der Sitz-/ Liegefläche frei.

Bevorzugt ist es, wenn die Liegefläche durch die Oberseite eines Auflageteils gebildet ist, wobei die Schwenkachse zumindest näherungsweise mit einer die Oberseite des Auflageteils begrenzenden Kante des Auflageteils zusammenfällt. Insbesondere fällt die Schwenkachse auch mit einer Kante des Lehnenteils zusammen.

Vorzugsweise ist das Auflageteil auf einer Stützfläche eines Grundgestells gelagert, wobei die Stützfläche wenigstens auf einer Seite unter dem Auflageteil hervorsteht und das Lehnenelement in der Liegeposition auf dem vorstehenden Teil der Stützfläche abgestützt ist. Dadurch ist es möglich, ein in der Sitzposition auf dem Auflageteil aufliegendes Lehnenelement durch Verschwenken oder Umklappen um einen Winkel von 180° in die Liegeposition zu überführen, in der es dann bevorzugt flächenbündig an die Liegefläche anschließt und zusätzlicher Bestandteil der Liegefläche wird.

Gemäß einer weiteren bevorzugten Ausführungsform der Erfindung ist das bevorzugt als Armlehne ausgebildete Lehnenelement mittels einer nachstehend beschriebenen, erfindungsgemäßen Beschlaganordnung an einem Grundgestell gelagert, insbesondere mit vertikalem Abstand von der Sitz-/ Liegefläche.

Die Aufgabe der Erfindung wird weiterhin durch eine Beschlaganordnung mit den Merkmalen des Anspruchs 9 gelöst und insbesondere durch eine

Beschlaganordnung zum Verstellen eines an einem Sitz-/Liegemöbel angeordneten Lehnenelements, mit einer Parallellenkeranordnung, die ein Paar von in einer gemeinsamen Verstellebene liegenden, bevorzugt identisch ausgeführten Lenkern umfasst, wobei die Lenker jeweils mit ihrem einen Ende einen ersten Anlenkpunkt zur Anlenkung eines Grundgestells des Sitz-/Liegemöbels und mit ihrem anderen Ende einen zweiten Anlenkpunkt zur Anlenkung des Lehnenelements festlegen, wobei durch die Anlenkpunkte verlaufende Drehachsen parallel zueinander und senkrecht zur Verstellebene verlaufen, und wobei im an das Grundgestell und an das Lehnenelement angelenkten Zustand die Anlenkpunkte die Ecken eines Parallelogramms bilden.

Die erfindungsgemäße Beschlaganordnung ermöglicht es, ein an einem Sitz-/Liegemöbel angeordnetes Lehnenelement zu versetzen oder zu verschieben, ohne dass sich die Orientierung des Lehnenelements in Bezug auf das Sitz-/Liegemöbel ändert.

Bevorzugt sind die Lenker durch eine bevorzugt einfach oder mehrfach abgewinkelte und/oder gekröpfte Synchronisationsstange miteinander gekoppelt. Die Synchronisationsstange gewährleistet insbesondere, dass ein spielbedingtes Verkanten oder Verklemmen der Lenker verhindert wird.

Gemäß einer vorteilhaften Ausführungsform ist die Synchronisationsstange derart geformt und an die Lenker angelenkt, dass ein Verschwenken der Lenker um die ersten Anlenkpunkte bei Erreichen wenigstens einer Verstellposition durch die Synchronisationsstange blockiert ist. Die Synchronisationsstange dient somit nicht nur der Synchronisation der Lenkerbewegung, sondern zusätzlich als Anschlag für die Lenkerbewegung, um die Endpositionen des Verstellbereichs zu definieren.

Weitere vorteilhafte Ausführungsformen der Erfindung sind in den Unteransprüchen, der Beschreibung und in den Zeichnungen angegeben.

Die Erfindung wird nachfolgend anhand eines Ausführungsbeispiels beschrieben. Es zeigen:
- Fig. 1: eine perspektivische Ansicht eines erfindungsgemäßen Sitz-/ Liegemöbels;
- Fig. 2 und 3: Draufsichten des Sitz-/Liegemöbels von Fig. 1 in verschiedenen Verstellpositionen;
- Fig. 4: eine perspektivische Detailansicht des Sitz-/Liegemöbels von Fig. 1;
- Fig. 5 bis 7: Detailansichten eines erfindungsgemäßen Sitz-/Liegemöbels in verschiedenen Verstellpositionen.

Gemäß Fig. 1 bis 4 umfasst ein erfindungsgemäßes Sitz-/Liegemöbel 10 ein rechteckiges Grundgestell 12 mit einem Basiselement 14, das auf Stützfüßen 16 bodenseitig abgestützt ist. Auf dem Basiselement 14 ist ein als Polsterelement ausgebildetes Auflageteil 20 angeordnet, dessen Oberseite eine Sitz-/Liegefläche 22 bildet.

An einer Längsseite des Grundgestells 12 ist eine um eine Horizontalachse verschwenkbare Rückenlehne 28 vorgesehen, welche auf noch näher zu erläuternde Weise an dem Grundgestell 12 befestigt ist. An den beiden Querseiten des Sitz-/Liegemöbels 10 sind jeweils Armlehnen 24, 26 vorgesehen, wobei die eine Armlehne 24 ebenfalls um eine Horizontalachse verschwenkbar gelagert ist. Die andere Armlehne 26 ist in einer Horizontalebene versetzbar oder verschiebbar am Grundgestell 12 gelagert.

Die Armlehnen 24, 26 und die Rückenlehne 28 weisen eine flachquaderförmige Gestalt auf, wobei deren Flachseiten in der in Fig. 1 und 2 dargestellten Sitzposition parallel zur Sitz-/Liegefläche 22 angeordnet sind. Während die Armlehne 26 und die Rückenlehne 28 um etwa das 0,5- bis 1,5-fache ihrer Höhe von der Sitz-/Liegefläche 22 beabstandet sind, liegt die Armlehne 24 unmittelbar auf der Sitz-/Liegefläche 22 auf.

Im folgenden wird zunächst die Verstellung der Armlehne 24 zwischen der Sitzposition und der Liegeposition erläutert.

Die diesbezügliche horizontale Schwenkachse fällt mit einer querseitigen, die Sitz-/Liegefläche 22 begrenzenden Kante 30 zusammen. Zum Verstellen von der in Fig. 1 und 2 dargestellten Sitzposition in die in Fig. 3 dargestellte Liegeposition wird die Armlehne um die Kante 30 herum um 180° verschwenkt. In der Liegeposition stützt sich die Armlehne 24 auf einer an der Oberseite des Basiselements vorgesehenen Stützfläche 18 ab. Bevorzugt entspricht die Höhe der Armlehne 24 der Höhe des Auflageteils 20, so dass die Armlehne 24 in der Liegeposition flächenbündig an die Sitz-/Liegefläche 22 anschließt und diese zusätzlich erweitert. Die Armlehne 24 kann beispielsweise mittels einer Nahtverbindung, die zwischen einem Bezug des Auflageteils 20 und einem Bezug der Armlehne 24 gebildet ist, oder durch einen Abschnitt des Bezugs mit dem Auflageteil 20 verbunden sein.

Mit Bezug auf Fig. 1 bis 5 wird nun die Anordnung und Funktionsweise der Rückenlehne 28 näher erläutert.

Wie es insbesondere aus Fig. 5 ersichtlich wird, ist die Rückenlehne 28 an vertikalen Stützen 32 angelenkt, deren jeweilige untere Enden mittels Kragarmen 44 an dem Basiselement 14 befestigt sind. Obere Endabschnitte der Stützen 32 sind nach hinten abgewinkelt und in beiden Verstellpositionen in einem im Inneren der Rückenlehne 28 ausgebildeten Hohlraum 34 aufgenommen. Am oberen Ende einer jeweiligen Stütze 32 ist ein bevorzugt selbsthemmendes Gelenk 36 vorgesehen, über welches die Rückenlehne 28 an der Stütze 32 angelenkt ist. An der Rückenlehne 28 sind Anschläge 38 angeordnet, von denen jeweils einer in einer Endposition der Rückenlehne 28 mit der Stütze 32 zusammenwirkt und die den Schwenkbereich der Rückenlehne 28 auf etwa 90° begrenzen.

In der Sitzposition (Fig. 2) befindet sich die Rückenlehne 28 in einer horizontalen Position und ein Teilabschnitt der Rückenlehne 28 überdeckt einen entsprechenden Teilabschnitt der Sitz-/Liegefläche 22. In der Liegeposition (Fig. 3) ist die Rückenlehne 28 nach oben in eine senkrechte Position hochgeklappt und gibt somit den zuvor überdeckten Teilabschnitt der Sitz-/Liegefläche 22 frei. Diese Position kann auch als alternative Sitzposition mit vergrößerter Lehnenhöhe und Sitztiefe genutzt werden.

Die Rückenlehne 28 kann einteilig ausgebildet oder, wie durch eine gestrichelte Linie angedeutet, in zwei oder auch mehr Teilabschnitte unterteilt sein, wobei dann jeder Teilabschnitt für sich verschwenkbar ist.

Unter Einbeziehung der Fig. 6 und 7 wird nun die Verstellung der Armlehne 26 näher erläutert.

Zwei vertikale, stabförmige Träger 42a, 42b sind über Tragarme 44 an einer Querseite des Basiselements 14 befestigt. Am oberen Ende eines jeden Trägers 42a, 42b ist jeweils ein Lenker 48 um die Längsachse des Trägers 42a, 42b verschwenkbar angelenkt. Das andere Ende eines jeden Lenkers 48 ist an einem jeweiligen, an der Unterseite der Armlehne 26 befestigten Bolzen 46 um die Längsachse des Bolzens 46 verschwenkbar angelenkt, wobei die Längsachsen der Bolzen 46 parallel beabstandet zur Längsachse der Träger 42a, 42b verlaufen. Die an den Trägern 42a, 42b angelenkten Enden der Lenker 48 definieren erste Anlenkpunkte, während die an den Bolzen 46 angelenkten Enden der Lenker 48 zweite Anlenkpunkte definieren. Diese Anlenkpunkte bilden die Ecken eines Parallelogramms, so dass die in einer Horizontalebene bewegbare Armlehne 26 beim Versetzen zwischen verschiedenen Verstellpositionen stets ihre parallele Orientierung zur Querseite des Grundgestells 12 beibehält.

Die Lenker 48 sind ungefähr mittig um einen Winkel von 90° abgewinkelt und über eine Synchronisationsstange 50 miteinander verbunden. Die Synchronisationsstange 50 ist über zwei an ihren Enden vorgesehene Gelenke 52 im Bereich der Abwinkelung der Lenker 48 in dritten Anlenkpunkten an den Lenkern 48 angelenkt, wobei die Bewegungsebene der Synchronisationsstange 50 in einer Horizontalebene liegt, welche sich unterhalb der horizontalen Bewegungsebene der Lenker 48 befindet. Die Synchronisationsstange 50 gewährleistet eine zuverlässige und störungsfreie Betätigung beim Verstellen der Armlehne 26.

Die Synchronisationsstange 50 ist jeweils im Bereich ihrer mit den Lenkern 48 verbundenen Enden abgewinkelt bzw. gekröpft, wobei die Bereiche der Abwinkelung bzw. der Kröpfung jeweils als Blockierbereiche 54 bzw. 56 wirksam sind, um den Verstellbereich der Armlehne 26 zu begrenzen. Bei dem vorliegenden Ausführungsbeispiel ist die Synchronisationsstange 50 derart ausgebildet, dass der Blockierbereich 54 mit dem vorderen Träger 42a zusammenwirkt und die Sitzposition definiert, während der andere Blockierbereich 56 mit dem hinteren Träger 42b zusammenwirkt und die Liegeposition definiert. Durch entsprechende Ausgestaltung der Abwinkelungen der Synchronisationsstange 50 lässt sich somit der Winkelbereich definieren, um den die Lenker 48 um die Träger 42a, 42b verschwenkbar sind.

Wie in Fig. 6 zu erkennen ist, sind in der Sitzposition die durch die Bolzen 46 definierten zweiten Anlenkpunkte gegenüber den korrespondierenden, durch die Träger 42a, 42b definierten ersten Anlenkpunkte etwas nach hinten versetzt. Dies bewirkt eine Arretierung der Armlehne 26 in der Sitzposition, da eine lediglich in Längsrichtung der Sitz-/Liegefläche 22 auf die Armlehne 26 einwirkende, nach außen gerichtete Kraft alleine noch keine Verstellung der Armlehne 26 in die Liegeposition bewirken kann. Vielmehr ist zunächst eine zusätzliche, nach vorne, also parallel zur Querseite des Sitz-/Liegemöbels 10 gerichtete Kraftkomponente erforderlich, um die Armlehne 26 zu verstellen.

Im Verlauf der Verstellbewegung bewegen sich die Bolzen 46 auf einem um die Träger 42a, 42b herum verlaufenden Kreisbogen von der Sitzposition in die Liegeposition, wobei der überstrichene Verstellwinkelbereich etwas mehr als 180° beträgt. Die Bemessung der Armlehne 26 und die Abstände der Anlenkpunkte sind dabei so gewählt, dass auch für die Armlehne 26 gewährleistet ist, dass diese in der Sitzposition einen Teilbereich der Sitz-/Liegefläche 22 überdeckt und diesen in der Liegeposition vollständig freigibt.

Wie in Fig. 7 zu erkennen ist, befinden sich die Lenker 48 und die Synchronisationsstange 50 unterhalb der Armlehne 26. Alternativ ist es auch möglich, diese in einen an der Unterseite der Armlehne 26 ausgebildeten Hohlraum zu integrieren, so dass diese zumindest in der Seitenansicht nicht mehr sichtbar sind.

Die mit Bezug auf die Horizontalverstellung der Armlehne 26 beschriebene Beschlaganordnung kann auch in einer um 90° gedrehten Ausrichtung verwendet werden, so dass die Bewegungsebenen der Lenker bzw. der Armlehne vertikal verlaufen und die Armlehne zwischen einer abgesenkten und einer angehobenen Position verstellt werden kann. Das so verstellbare Lehnenelement kann auch als Rückenlehne eingesetzt werden.

### Bezugszeichenliste

- 10: Sitz-/Liegemöbel
- 12: Grundgestell
- 14: Basiselement
- 16: Stützfuß
- 18: Stützfläche
- 20: Auflageteil
- 22: Sitz-/Liegefläche
- 24, 26: Armlehne
- 28: Rückenlehne
- 30: Kante
- 32: Stütze
- 34: Hohlraum
- 36: Gelenk
- 38: Anschlag
- 40: Beschlaganordnung
- 42a, 42b: Träger
- 44: Kragarm
- 46: Bolzen
- 48: Lenker
- 50: Synchronisationsstange
- 52: Gelenk
- 54, 56: Blockierbereich

## Patentansprüche

1. Beschlaganordnung zum Verstellen eines an einem Sitz-/Liegemöbel (10) angeordneten Lehnenelements (26),
mit einer Parallellenkeranordnung, die ein Paar von in einer gemeinsamen Verstellebene liegenden, bevorzugt identisch ausgeführten, Lenkern (48) umfasst,
wobei die Lenker (48) jeweils mit ihrem einen Ende einen ersten Anlenkpunkt zur Anlenkung eines Grundgestells (12) des Sitz-/ Liegemöbels (10) und mit ihrem anderen Ende einen zweiten Anlenkpunkt zur Anlenkung des Lehnenelements (26) festlegen, wobei durch die Anlenkpunkte verlaufende Drehachsen parallel zueinander und senkrecht zur Verstellebene verlaufen, und
wobei im an das Grundgestell (12) und an das Lehnenelement (26) angelenkten Zustand die Anlenkpunkte die Ecken eines Parallelogramms bilden.

2. Beschlaganordnung nach Anspruch 1,
**dadurch gekennzeichnet,**
**dass** die Lenker (48) durch eine, bevorzugt einfach oder mehrfach abgewinkelte und/oder gekröpfte, Synchronisationsstange (50) miteinander gekoppelt sind,
wobei insbesondere die Synchronisationsstange (50) mit den Lenkern (48) jeweils an einem dritten Anlenkpunkt verbunden ist, der sich zwischen dem ersten Anlenkpunkt und dem zweiten Anlenkpunkt befindet.

3. Beschlaganordnung nach Anspruch 2,
**dadurch gekennzeichnet,**
**dass** die Synchronisationsstange (50) derart geformt und an die Lenker (48) angelenkt ist, dass ein Verschwenken der Lenker (48) um die ersten Anlenkpunkte bei Erreichen wenigstens einer Verstellposition durch die Synchronisationsstange (50) blockiert ist.

4. Beschlaganordnung nach Anspruch 2 oder 3,
**dadurch gekennzeichnet,**
**dass** ein Verschwenken der Lenker (48) um die ersten Anlenkpunkte in einer Verstellrichtung bei Erreichen einer ersten Verstellposition und in der entgegengesetzten Verstellrichtung bei Erreichen einer zweiten Verstellposition blockiert ist,
wobei insbesondere in der ersten Verstellposition ein erster Blockierbereich (54) der Synchronisationsstange im Bereich des einen Lenkers und in der zweiten Verstellposition ein zweiter Blockierbereich (56) der Synchronisationsstange (50) im Bereich des anderen Lenkers (48) wirksam ist,
wobei insbesondere die Synchronisationsstange (50) jeweils im Bereich ihrer mit den Lenkern (48) verbundenen Enden abgewinkelt und/oder gekröpft ist, wobei die Blockierbereiche (54, 56) der Synchronisationsstange (50) jeweils im Bereich der Abwinkelung bzw. Kröpfung liegen.

5. Beschlaganordnung nach Anspruch 4 oder 5,
**dadurch gekennzeichnet,**
**dass** die Synchronisationsstange zum Blockieren des Verschwenkens der Lenker (48) jeweils mit einem Träger (42a, 42b) für den Lenker (48) zusammenwirkt, wobei insbesondere der Träger (42a, 42b) dazu ausgebildet ist, den Lenker (48) mit dem Grundgestell (12) zu verbinden.

6. Beschlaganordnung nach einem der Ansprüche 1 bis 5,
**dadurch gekennzeichnet,**
**dass** die Lenker (48), bevorzugt um etwa 90°, abgewinkelt sind, wobei insbesondere Anlenkpunkte einer Synchronisationsstange (50) jeweils im Bereich der Abwinkelung gelegen sind.

7. Beschlaganordnung nach einem der Ansprüche 1 bis 6,
**dadurch gekennzeichnet,**
**dass** die Lenker (48) einerseits und eine Synchronisationsstange (50) andererseits in parallel beabstandet verlaufenden Ebenen liegen.

8. Sitz-/Liegemöbel, insbesondere Schlafsofa, mit einer Sitz-/Liegefläche (22), und
wenigstens einem Lehnenelement (24, 26, 28), das zwischen einer Sitzposition und einer Liegeposition verstellbar ist, wobei das Lehnenelement (24, 26, 28) in der Sitzposition einen Teilabschnitt der Sitz-/ Liegefläche (22) überdeckt und in der Liegeposition den Teilabschnitt freigibt, und wobei das Lehnenelement (24, 26, 28) sowohl in der Sitzposition als auch in der Liegeposition an einem Grundgestell (12) gelagert ist,
**dadurch gekennzeichnet,**
**dass** das, bevorzugt als Armlehne (26) ausgebildete, Lehnenelement mittels einer Beschlaganordnung (40) nach einem der vorhergehenden Ansprüche an dem Grundgestell (12) gelagert ist, insbesondere mit vertikalem Abstand von der Sitz-/Liegefläche (22).

9. Sitz-/Liegemöbel nach Anspruch 8,
**dadurch gekennzeichnet ,**
**dass** eine Mehrzahl von, insbesondere auf unterschiedliche Weise verstellbaren, Lehnenelementen (24, 26, 28) vorgesehen ist, die in der Sitzposition eine rechteckige Sitzfläche und in der Liegeposition eine rechteckige Liegefläche begrenzen, wobei die Liegefläche sowohl eine größere Breite als auch eine größere Länge als die Sitzfläche aufweist.

10. Sitz-/Liegemöbel nach Anspruch 8 oder 9,
**dadurch gekennzeichnet,**
**dass** das Lehnenelement (26) längs einer nicht-geradlinigen Bahn parallel zur Sitz-/Liegefläche (22) und unter Beibehaltung seiner Orientierung relativ zur Sitz-/ Liegefläche (22) zumindest in der Sitzposition und in der Liegeposition, bevorzugt auch während des Verstellvorgangs, bewegbar ist.

11. Sita-/Liegemöbel nach einem der Ansprüche 8 bis 10,
**dadurch gekennzeichnet,**
**dass** das Lehnenelement (24, 28) um eine horizontale Schwenkachse verschwenkbar ist, wobei bevorzugt der Schwenkwinkel 90° oder 180° beträgt.

12. Sitz-/Liegemöbel nach einem der Ansprüche 8 bis 11,
**dadurch gekennzeichnet,**
**dass** die Sitz-/Liegefläche (22) durch die Oberseite eines Auflageteils (20) gebildet ist, wobei die Schwenkachse zumindest näherungsweise mit einer die Oberseite des Auflageteils (20) begrenzenden Kante (30) des Auflageteils (20) zusammenfällt,
wobei insbesondere das Auflageteil (20) auf einer Stützfläche (18) des Grundgestells (12) gelagert ist, wobei die Stützfläche (18) wenigstens auf einer Seite unter dem Auflageteil (20) hervorsteht und das Lehnenelement (24) in der Liegeposition auf dem vorstehenden Teil der Stützfläche (18) abgestützt ist.

13. Sitz-/Liegemöbel nach einem der Ansprüche 8 bis 12,
**dadurch gekennzeichnet,**
**dass** das Lehnenelement (28) mittels eines, bevorzugt selbsthemmenden, Beschlags (32, 36) bevorzugt mit vertikalem Abstand von der Sitz-/Liegefläche (22) an dem Grundgestell (12) verstellbar gelagert ist.

14. Sitz-/Liegemöbel nach einem der Ansprüche 8 bis 13,
**dadurch gekennzeichnet,**
**dass** das Lehnenelement (24, 26, 28) flachquaderförmig ausgebildet und mit seinen Flachseiten parallel sowie mit vertikalem Abstand zur Sitz-/Liegefläche (22) angeordnet ist, wobei der vertikale Abstand kleiner als die Breite und als die Länge des Lehnenelementes (24, 26, 28) ist, bevorzugt etwa das 0,5- bis 1,5-fache der Höhe des Lehnenelementes beträgt.

## Claims

1. A fitting arrangement for adjusting a backrest element (26) of a piece of seating/ reclining furniture (10),
comprising a parallel connecting rod arrangement which comprises a pair of connecting rods (48) which are disposed in a common adjustment plane and which are preferably identical,
wherein the one end of the respective connecting rods (48) fixes a first pivot point for the pivotal connection of a base frame (12) of the seating/reclining furniture (10) and the other end thereof fixes a second pivot point for the pivotal connection of the backrest element (26);
wherein axes of rotation extending through the pivot points extend in parallel with one another and perpendicular to the adjustment plane; and
wherein the pivot points form the corners of a parallelogram in the state pivotally connected to the base frame (12) and to the backrest element (26).

2. A fitting arrangement in accordance with claim 1,
**characterised in that**
the connecting rods (48) are coupled to one another by a synchronisation rod (50) which is preferably angled and/or cranked, once or a multiple of times,
with the synchronisation rod (50) in particular being connected to the connecting rods (48) in each case at a third pivot point which is located between the first pivot point and the second pivot point.

3. A fitting arrangement in accordance with claim 2,
**characterised in that**
the synchronisation rod (50) is angled and is pivotally connected to the connecting rods (48) such that a pivoting of the connecting rods (48) about the first pivot points is blocked by the synchronisation rod (50) on reaching at least one adjustment position.

4. A fitting arrangement in accordance with claim 2 or claim 3,
**characterised in that**
a pivoting of the connecting rods (48) about the first pivot points is blocked in one adjustment direction on reaching a first adjustment position and is blocked in the opposite adjustment direction on reaching a second adjustment position,
with a first blocking region (54) of the synchronisation rod in particular being active in the region of the one connecting rod in the first adjustment position and a second blocking region (56) of the synchronisation rod (50) in particular being active in the region of the other connecting rod (48) in the second adjustment position; and
with the synchronisation rod (50) in particular being angled and/or cranked in each case in the region of their ends connected to the connecting rods (48), with the blocking regions (54, 56) of the synchronisation rod (50) respectively lying in the region of the angled portion or cranked portion.

5. A fitting arrangement in accordance with claim 4 or claim 5,
**characterised in that**
the synchronisation rod cooperates with a respective carrier (42a, 42b) for the connecting rod (48) for the blocking of the pivoting of the connecting rods (48), with the carrier (42a, 42b) in particular being configured to connect the connecting rod (48) to the base frame (12).

6. A fitting arrangement in accordance with any one of the claims 1 to 5,
**characterised in that**
the connecting rods (48) are angled, preferably by approximately 90°, with pivot points of a synchronisation rod (50) in particular being disposed in the region of the angled portion.

7. A fitting arrangement in accordance with any one of the claims 1 to 6,
**characterised in that**
the connecting rods (48), on the one hand, and a synchronisation rod (50), on the other hand, lie in planes extending spaced apart in parallel.

8. Seating/reclining furniture, in particular a sofa bed, comprising a seating/reclining surface (22); and
at least one backrest element (24, 26, 28) which can be adjusted between a seating position and a reclining position, wherein the backrest element (24, 46, 28) covers a part section of the seating/reclining surface (22) in the seating position and exposes the part section in the reclining position; and wherein the backrest element (24, 26, 28) is supported at a base frame (12) both in the seating position and in the reclining position,
**characterised in that**
the backrest element, which is preferably configured as a an armrest, is supported at the base frame (12), in particular with a vertical spacing from the seating/reclining surface (22), by means of a fitting arrangement (40) in accordance with any one of the preceding claims.

9. Seating/reclining furniture in accordance with claim 8,
**characterised in that**
a plurality of backrest elements (24, 26, 28) are provided which are in particular adjustable in different manners and which bound a rectangular seating surface in the seating position and a rectangular reclining surface in the reclining position, with the reclining surface having both a larger width and a larger length than the reclining surface.

10. Seating/reclining furniture in accordance with claim 8 or claim 9,
**characterised in that**
the backrest element (26) is movable along a path, which is not a straight line, in parallel with the seating/reclining surface (22) and while maintaining its orientation relative to the seating/ reclining surface (22) at least in the seating position and in the reclining position, and preferably also during the adjustment process.

11. Seating/ reclining furniture in accordance with any one of the claims 8 to 10,
**characterised in that**
the backrest element (24, 28) is pivotable about a horizontal pivot axis, with the pivot angle preferably amounting to 90° or 180°.

12. Seating/reclining furniture in accordance with any one of the claims 8 to 11,
**characterised in that**
the seating/ reclining surface (22) is formed by the upper side of a support part (20), with the pivot axis coinciding at least approximately with an edge (30) of the support part (20) bounding the upper side of the support part (20),
with the support part (20) in particular being supported at a support surface (18) of the base frame (12), with the support surface (18) projecting beneath the support part (20) at least on one side and the backrest element (24) being supported on the projecting part of the support surface (18) in the reclining position.

13. Seating/ reclining furniture in accordance with any one of the claims 8 to 12,
**characterised in that**
the backrest element (28) is adjustably supported at the base frame (12) by means of a fitting (32, 36), preferably a self-locking fitting, preferably at a vertical spacing from the seating/reclining surface (22).

14. Seating/reclining furniture in accordance with any one of the claims 8 to 13,
**characterised in that**
the backrest element (24, 26, 28) is of flat parallelepiped shape and its flat sides are arranged in parallel with and with a vertical spacing from the seating/ reclining surface (22), with the vertical spacing being smaller than the width of the backrest element (24, 26, 28) and than the length of the backrest element (24, 26, 28), preferably amounting to 0.5 to 1.5 times the height of the backrest element.

## Revendications

1. Agencement de ferrure pour régler un élément d'appui (26) agencé sur un meuble d'assise et/ou de couchage (10),
comprenant un agencement à leviers parallèles, qui comprend une paire de leviers (48) disposés dans un plan de réglage commun et réalisés de préférence identiques,
dans lequel les leviers (48) définissent respectivement avec une de leurs extrémités un premier point d'articulation pour l'articulation d'un châssis de base (12) du meuble d'assise et/ou de couchage (10) et avec leur autre extrémité un second point d'articulation pour l'articulation de l'élément d'appui (26),
dans lequel des axes de rotation passant par les points d'articulation s'étendent parallèlement l'un à l'autre et perpendiculairement au plan de réglage, et
dans lequel, dans l'état articulé sur le châssis de base (12) et sur l'élément d'appui (26), les points d'articulation forment les coins d'un parallélogramme.

2. Agencement de ferrure selon la revendication 1,
**caractérisé en ce que**
les leviers (48) sont accouplés les uns avec les autres au moyen d'une barre de synchronisation (50) de préférence en équerre et/ou coudée, une seule fois ou plusieurs fois,
dans lequel en particulier la barre de synchronisation (5) est reliée avec les leviers (48) respectivement au niveau d'un troisième point d'articulation qui se trouve entre le premier point d'articulation et le second point d'articulation.

3. Agencement de ferrure selon la revendication 2,
**caractérisé en ce que** la barre de synchronisation (50) est conformée de telle façon et articulée sur les leviers (48) de telle manière qu'un pivotement des leviers (48) autour des premiers points d'articulation est bloqué lorsqu'ils atteignent au moins une position de réglage, par la barre de synchronisation (50).

4. Agencement de ferrure selon la revendication 2 ou 3,
**caractérisé en ce qu'**un pivotement des leviers (48) autour des premiers points d'articulation est bloqué dans une direction de réglage lorsqu'ils atteignent une première position de réglage et est bloqué dans la direction de réglage opposée lorsqu'ils atteignent une seconde position de réglage,
dans lequel en particulier dans la première position de réglage une première zone de blocage (54) de la barre de synchronisation est en action dans la région de l'un des leviers, et dans la seconde position de réglage une seconde zone de blocage (56) de la barre de synchronisation (50) est en action dans la région de l'autre levier (48),
dans lequel en particulier la barre de synchronisation (50) est en équerre et/ou coudée respectivement dans la région de ses extrémités reliées aux leviers (48), et les zones de blocage (54, 56) de la barre de synchronisation (50) se trouvent respectivement dans la région de l'équerre ou du coudage.

5. Agencement de ferrure selon la revendication 4 ou 5,
**caractérisé en ce que**, pour bloquer le pivotement des leviers (48), la barre de synchronisation coopère respectivement avec un support (42a, 42b) pour le levier (48), et le support (42a, 42b) est en particulier réalisé pour relier le levier (48) avec le châssis de base (12).

6. Agencement de ferrure selon l'une des revendications 1 à 5,
**caractérisé en ce que** les leviers (48) sont en équerre, de préférence sur environ 90°, et des points d'articulation d'une barre de synchronisation (50) sont en particulier respectivement situés dans la région en équerre.

7. Agencement de ferrure selon l'une des revendications 1 à 6,
**caractérisé en ce que** les leviers (48) d'une part et une barre de synchronisation (50) d'autre part sont situés dans des plans s'étendant parallèlement et à distance.

8. Meuble d'assise et/ou de couchage, en particulier canapé-lit, comprenant une surface d'assise et/ou de couchage (22) et
au moins un élément d'appui (24, 26, 28) qui est réglable entre une position d'assise et une position de couchage, dans lequel l'élément d'appui (24, 26, 28) recouvre, dans la position d'assise, une portion partielle de la surface d'assise et/ou de couchage (22) et, dans la position de couchage, il dégage la portion partielle, et dans lequel l'élément d'appui (24, 26, 28) est monté sur un châssis de base (12) aussi bien dans la position d'assise que dans la position de couchage,
**caractérisé en ce que** l'élément d'appui, réalisé de préférence sous forme d'accoudoir (26), est monté sur le châssis de base (12) au moyen d'un agencement de ferrure (40) selon l'une des revendications précédentes, et en particulier avec une distance verticale depuis la surface d'assise et/ou de couchage (22).

9. Meuble d'assise et/ou de couchage selon la revendication 8,
**caractérisé en ce qu'**il est prévu une pluralité d'éléments d'appui (24, 26, 28), réglables en particulier de diverses manières, qui délimitent dans la position d'assise une surface d'assise rectangulaire et qui délimitent dans la position de couchage une surface de couchage rectangulaire, telles que la surface de couchage présente à la fois une largeur plus grande et une longueur plus grande que la surface d'assise.

10. Meuble d'assise et/ou de couchage selon la revendication 8 ou 9,
**caractérisé en ce que** l'élément d'appui (26) est déplaçable le long d'une trajectoire non rectiligne parallèlement à la surface d'assise et/ou de couchage (22) et en conservant son orientation par rapport à la surface d'assise et/ou de couchage (22) au moins dans la position d'assise et dans la position de couchage, de préférence également pendant le processus de réglage.

11. Meuble d'assise et/ou de couchage selon l'une des revendications 8 à 10,
**caractérisé en ce que** l'élément d'appui (24, 28) est capable de pivoter autour d'un axe de pivotement horizontal, et l'angle de pivotement s'élève de préférence à 90° ou 180°.

12. Meuble d'assise et/ou de couchage selon l'une des revendications 8 à 11,
**caractérisé en ce que** la surface d'assise et/ou de couchage (22) est formée par la face supérieure d'une partie de garniture (20), dans lequel l'axe de pivotement coïncide au moins approximativement avec une arête (30) de la partie de garniture (20) qui délimite la face supérieure de la partie de garniture (20),
dans lequel en particulier la partie de garniture (20) est disposée sur une surface de soutien (18) du châssis de base (12), ladite surface de soutien (18) étant en dépassement au moins sur un côté au-dessous de la partie de garniture (20), et l'élément d'appui (24) dans la position de couchage est soutenu sur la partie en dépassement de la surface de soutien (18).

13. Meuble d'assise et/ou de couchage selon l'une des revendications 8 à 12,
**caractérisé en ce que** l'élément d'appui (28) est monté sur le châssis de base (12) de manière réglable au moyen d'une ferrure (32, 36), de préférence autobloquante et de préférence avec une distance verticale de la surface d'assise et/ou de couchage (22).

14. Meuble d'assise et/ou de couchage selon l'une des revendications 8 à 13,
**caractérisé en ce que** l'élément d'appui (24, 26, 28) est réalisé sous forme d'un parallélépipède aplati et est agencé avec ses côtés plats parallèlement à la surface d'assise et/ou de couchage (22) à distance verticale de celle-ci, et la distance verticale est plus petite que la largeur et que la longueur de l'élément d'appui (24, 26, 28), et s'élève approximativement à 0,5 à 1,5 fois la hauteur de l'élément d'appui.
